# EUROPÄISCHE PATENTSCHRIFT

(11) **EP 0 271 480 B1**
(45) Veröffentlichungstag und Bekanntmachung des Hinweises auf die Patenterteilung: **13.10.1993**
(21) Anmeldenummer: 87890276.6
(22) Anmeldetag: 03.12.1987
(51) Int. Cl.: F42B 30/10, F42B 12/42, F42B 10/56

(54) **Leuchtgranate**
Flare-carrying projectile
Projectile à fusée éclairante

(30) Priorität: 04.12.1986 AT 3233/86
(43) Veröffentlichungstag der Anmeldung: 15.06.1988
(73) Patentinhaber: Hirtenberger Aktiengesellschaft, A-2552 Hirtenberg (AT)
(72) Erfinder: Schödlbauer, Peter, A-2552 Hirtenberg (AT)
(74) Vertreter: Müllner, Erwin, Dr.

(56) Entgegenhaltungen:
- DE-A- 2 429 912
- DE-B- 1 250 305
- DE-C- 713 464
- FR-A- 2 260 772
- GB-A- 2 058 303
- US-A- 1 347 125
- US-A- 2 120 246

## Beschreibung

Die Erfindung betrifft eine Leuchtgranate mit einem Zünder, einer in einem Schälchen untergebrachten Ausstoßladung, einem Leuchtkörper, der an einem Fallschirm befestigt ist, wobei die Leuchtgranate an ihrem hinteren Ende eine Treibpatrone, Teilladungskörper und Stabilisator-Flügel aufweist, wobei die Stabilisator-Flügel an ihrem vorderen Ende abgeschrägt sind und wobei die Kante im Bereich der Abschrägung dachkantenartig abgeschrägt ist.

Eine derartige Leuchtgranate wurde von der Anmelderin bzw. Patentinhaberin unter der Bezeichnung Mk2 in großen Stückzahlen verkauft; auch andere Unternehmen hatten zur Mk2 ähnliche Leuchtgranaten im Programm. Der Inhalt des Oberbegriffes stellt demnach einen Stand der Technik gemäß Artikel 54(2) EPÜ dar.

Bei diesen Leuchtgranaten besteht das Schälchen, das die Ausstoßladung enthält, aus Aluminium. Wenn die Ausstoßladung gezündet wird, bricht das Schälchen, und die Aluminiumstücke können unter Umständen die Zündöffnung des Leuchtkörpers verlegen, wodurch der Leuchtkörper nicht zündet.

Läuft die Anzündfunktion ungestört ab, so wird durch die unmittelbare Zündung des Leuchtkörpers und den dabei entstehenden Rückstoß der Ausstoßvorgang aus dem Heckteil erschwert. Dies kann außerdem dazu führen, daß durch die heißen Verbrennungsgase die Fallschirmleinen, die sich im gepackten Zustand unmittelbar hinter dem Leuchtkörper befinden, während des Entfaltens angesengt werden und letztlich reißen.

Bei diesen Leuchtgranaten sind entweder Treibpatrone oder Teilladungskörper oder sogar alle Elemente des Treibsystemes wasserdicht. Trotzdem ist die Flugweite bei äußerer Nässe wie z.B. starkem Regen wesentlich herabgesetzt und der Einsatzzweck somit verfehlt.

Zur Stabilisierung während des Fluges sind bei diesen Leuchtgranaten am Heck Stabilisator-Flügel vorgesehen. Diese Stabilisatorflügel sind an ihrem vorderen Ende unterschiedlich geformt, wobei auch Abschrägungen bis zu 30° bezogen auf die Achse der Leuchtgranate bekannt sind. Die Kante der Stabilisator-Flügel verläuft geradlinig und parallel zur Achse der Leuchtgranate oder in beliebiger Kurvenform mit dem Maximaldurchmesser am Ende des Flügels.
Die vordere Kante ist hei bekannten Leuchtgranaten entweder flach, abgerundet oder satteldachförmig gestaltet.

Aus der FR-A-7 404 213 und aus der DE-A- 2 429 912 sind Leuchtgranaten bekannt, bei denen Leuchtkörper und Fallschirm in einem eigenen Behälter untergebracht sind, der seinerseits in der Leuchtgranate untergebracht ist. Bei einem vorgegebenen Punkt der Flugbahn wird eine erste Ausstoßladung gezündet, die den Behälter von der Leuchtgranate trennt. Der Behälter ist so geformt bzw. an ihm sind Elemente so angebracht, daß seine Rotationsgeschwindigkeit und seine Translationsgeschwindigkeit in den nächsten Sekunden stark herabgesetzt werden. Mit einer zweiten Ausstoßladung, die über Verzögerungselemente von der ersten Ausstoßladung gezündet wird, wird dann der Behälter von dem Leuchtkörper und dem Fallschirm getrennt.

Diese zweite Ausstoßladung zündet gleichzeitig auch den Leuchtkörper, sodaß die oben erwähnten Probleme auch hier auftreten.

In der US-A- 1 347 125 ist eine Granate, die allerdings keine Leuchtgranate ist, beschrieben, die Stabilisatorflügel aufweist, die eine konvexe Außenkontur aufweisen; diese Stabilisatorflügel weisen jedoch im Gegensatz zu der eingangs beschriebenen Leuchtgranate keine Abschrägung an ihrem vorderen Ende auf.

Schließlich ist in der US-A-2 120 246 eine Leuchtgranate beschrieben, wo die Treibladung in einem Gehäuse untergebracht ist, das am hinteren Ende Öffnungen aufweist, die durch eine Scheibe abgeschlossen sind. Dadurch wird beim Zünden der Treibladung zunächst ein Druck aufgebaut, der infolge der speziellen Ausbildung der Seitenwand dazu führt, daß die Leuchtgranate dicht am Granatwerferrohr anliegt; danach bricht die Scheibe, und die Granate wird infolge des Überdrucks, den die Treibladung erzeugt, aus dem Granatwerferrohr mit hoher Geschwindigkeit ausgestoßen; Leckverluste, die dadurch entstehen, daß die Leuchtgranate nicht dicht am Granatwerferrohr anliegt, werden dadurch vermieden. Mit dem Problem, daß die Ausstoßladung den Leuchtkörper nicht zuverlässig zündet. hat dies nichts zu tun.

Es ist Aufgabe der vorliegenden Erfindung, eine Leuchtgranate zu schaffen, die unter allen Witterungsbedingungen bessere Flugeigenschaften, eine gesteigerte Reichweite und eine hohe Funktionszuverlässigkeit bei einfachem mechanischem Innenaufbau aufweist.

Diese Aufgabe wird erfindungsgemäß dadurch gelöst, daß bei einer Leuchtgranate der eingangs genannten Art die Treibpatrone mit einem zweibasigen, gerollten Plattenpulver gefüllt ist, daß der Winkel zwischen der Abschrägung der Stabilisatorflügel und der Achse der Leuchtgranate etwa 50° beträgt, daß die Außenkontur der Stabilisatorflügel im Bereich unterhalb der Abschrägung konvex gekrümmt ist, daß vorzugsweise das die Ausstoßladung enthaltende Schälchen Öffnungen aufweist, die auf der Innenseite durch eine Folie, vorzugsweise eine Aluminiumfolie, abgedeckt sind, sodaß sich Sollbruchstellen ergeben, daß der Zünder über einen Stahladapter am vorderen Gehäuseteil befestigt ist und daß ein Verzögerungselement zwischen Ausstoßladung und Leuchtkörper angeordnet ist.

Durch die Verwendung von zweibasigem, gerolltem Plattenpulver konnte die Zündkraft der Treibpatrone so verstärkt werden, daß das in wasserdichten Zelluloidkörpern enthaltene Schüttpulver nahezu unbeeinflußt von äußerer Nässe durchzündet und somit die Anfangsgeschwindigkeit und daraus resultierend die Flugweite nahezu unabhängig von Witterungsbedingungen sind.

Durch die besondere Form der Stabilisatorflügel und die Verwendung eines Stahladapters werden einerseits der Widerstandsbeiwert verringert, andererseits das Stabilisierungsverhalten verbessert, d.h. die maximale Flugweite wird vergrößert.

Bei der Verwendung eines erfindungsgemäßen Schälchens kann es nicht mehr vorkommen, daß die Zündkette von der Ausstoßladung zum Leuchtkörper unterbrochen wird. Es ist genau vorherzusehen, wo sich die (Aluminium)-Folie ablagern kann, nämlich nur im Bereich der exzentrischen Öffnungen. Das Schälchen selbst hält der Ausstoßladung stand.

Durch die Verwendung eines Verzögerungselementes zwischen Ausstoßladung und Leuchtkörper wird die Zündung des Leuchtkörpers verzögert, d.h. sie erfolgt erst, nachdem er aus dem Granatengehäuse ausgestoßen wurde und wenn er bereits am Fallschirm hängt.

An Hand der beiliegenden Zeichnungen wird die Erfindung näher erläutert. Es zeigt: Fig. 1 eine erfindungsgemäße Leuchtgranate zum Teil im Schnitt und Fig. 2 den Zünder der Leuchtgranate zum Teil im Schnitt.

Die Leuchtgranate weist zwei Gehäuseteile aus Aluminium auf, einen vorderen Gehäuseteil 1 und einen hinteren Gehäuseteil 2. Am vorderen Ende der Leuchtgrante befindet sich ein Zünder 5, der gemäß dem Stand der Technik ausgebildet ist und daher nicht näher beschrieben wird. Seine Wirkungsweise besteht darin, daß nach einer einstellbaren Zeit ab dem Abschuß der Leuchtgranate eine Ausstoßladung 11 gezündet wird. Diese Ausstoßladung 11 ist erfindungsgemäß in einem Schälchen 13 aus Stahl untergebracht, welches mehrere exzentrische Öffnungen 25 aufweist (siehe Fig. 2), die an der Innenseite, also an der der Ausstoßladung 11 zugekehrten Seite des Schälchens 13, mit einer Aluminiumfolie 24 abgedeckt sind.

Diese Aluminiumfolie 24 schließt das Schälchen 13 dicht ab. Wird die Ausstoßladung 11 gezündet , so hält das Schälchen 13 aus Stahl stand, die Aluminiumfolie 24 reißt aber im Bereich der Öffnungen 25. Dadurch kann vorhergesehen werden, wo sich das Aluminium nach dem Zünden der Ausstoßladung 11 absetzt. Durch geeignete Wahl der Lage der Öffnungen kann erreicht werden, daß es sich nie vor die Zündöffnung des Leuchtkörpers 7 (siehe Fig. 1) legt und dadurch dessen Zündung verhindert.

Der Zünder 5 ist in einem Adapter 16, der im wesentlichen ein Ring aus Stahl ist, eingeschraubt. Er trägt den Zünder 5 und stützt die Innenaufbauten ab. Eine Spiralfeder 10 dient zum Toleranzausgleich. Die Verwendung von Stahl bewirkt eine Verlegung des Schwerpunktes nach vorne, was ein besseres Flugverhalten bewirkt.

Erfindungsgemäß ist zwischen dem Leuchtkörper 7 und dem Stahlschälchen 13 mit der Ausstoßladung 11 noch ein Verzögerungselement 18 vorgesehen. Es hat sich nämlich herausgestellt, daß es nicht zweckmäßig ist, wenn unmittelbar nach dem Zünden der Ausstoßladung, was die Trennung der beiden Gehäuseteile 1 und 2 bewirkt, bereits der Leuchtsatz 7 gezündet wird; es wird der Ausstoßvorgang durch die Rückstoßwirkung des brennenden Leuchtsatzes erschwert und unter Umständen werden die Leinen des Fallschirmes 19 angesengt.

Durch das Verzögerungselement 18 beginnt der Leuchtkörper 7 erst zu leuchten, wenn er bereits am Fallschirm 19 hängt. Wenn der Leuchtkörper 7 gezündet wird, sprengt er das Verzögerungselement, welches seine vordere Fläche abdeckt, weg, und er kann seine volle Leuchtkraft entfalten. Der vordere Gehäuseteil 1 ist mit dem hinteren Gehäuseteil 2 durch sechs Scherstifte 12 verbunden. Die Stoßstelle 14 zwischen den beiden Gehäuseteilen 1 und 2 ist mit Silikonmasse gedichtet.
Wird die Ausstoßladung 11 gezündet, was üblicherweise in etwa 350 m Höhe erfolgt, so reicht der dadurch entstehende Druck aus, daß die Scherstifte 12 brechen, die beiden Gehäuseteile 1 und 2 getrennt werden und der vordere Gehäuseteil 1 über den Leuchtkörper 7 weggezogen wird.

Im hinteren Gehäuseteil 2 ist ein Federteller 21 mit einer Fixierschraube 9 befestigt. Hinter der Fixierschraube 9 befindet sich eine Dichtschraube 15. An dem Federteller 21 ist eine Spiralfeder 20 mit ihrem letzten Gang verankert. Die Spiralfeder 20 umgibt das Ausstoß-Schälchen 8 und dient dazu, den Fallschirm 19 aus dem hinteren Gehäuseteil 2 auszustoßen. Die Spiralfeder 20 ist verankert, damit sie nicht mit dem Fallschirm aus dem hinteren Gehäuseteil 2 springt und sich in den Leinen des Fallschirmes 19 verfängt.

Der Abschuß der Leuchtgranate erfolgt aus einem entsprechenden Rohr. Zum Abdichten des Rohres weist die Leuchtgranate einen Dichtring 17 auf. Der Abschuß erfolgt durch Zündung einer Treibpatrone 4, worauf auch die Ladung der Teilladungskörper 6 zündet. Es können maximal sechs solche Teilladungskörper 6 angebracht werden; zur Erzielung geringerer Schußweiten kann die Anzahl der Teilladungskörper 6 auch entsprechend verringert werden.

Erfindungsgemäß wird für die Treibpatrone 4 gerolltes Plattenpulver M8 (eingetragenes Warenzeichen) verwendet, das ist ein zweibasiges Plattenpulver. Dieses Pulver hat sich als sehr zündkräftig erwiesen. Wenn die Treibpatrone 4 wasserdicht ausgeführt ist, wie das bekannt ist, so wird, wenn dieses Pulver verwendet wird, bei äußerer Nässe die Schußweite nicht oder nur unwesentlich vermindert. Für die Teilladungskörper 6 wird Schüttpulver, in wasserdichten Zelluloidkörpern verpackt, verwendet.

An seinem hinteren Ende weist die Leuchtgranate Stabilisator-Flügel 3 auf. Diese Stabilisator-Flügel 3 sind an ihrem vorderen Ende abgeschrägt; im Bereich dieser Abschrägung 22 ist die Kante der Stabilisator-Flügel 3 dachkantenartig abgeschrägt. Der Winkel zwischen der Abschrägung 22 und der Achse der Leuchtgranate beträgt erfindungsgemäß etwa 50°. Im restlichen Bereich 23 der Stabilisator-Flügel 3 ist deren Kante nicht exakt gerade und parallel zur Achse der Leuchtgranate, sondern erfindungsgemäß leicht konvex gekrümmt. Bei einer Abmessung der Stabilisator-Flügel 3 von 80 mm hat sich ein Krümmungsradius von 150 mm als sehr günstig erwiesen. Die maximale Flugweite der Leuchtgranate wird durch diese Flügelform gesteigert. Diese Stabilisator-Flügel 3 liefern einen optimalen Auftrieb, was das Flugverhalten positiv beeinflußt, tragen jedoch kaum zum Gesamtluftwiderstand bei.

## Patentansprüche

1. Leuchtgranate mit einem Zünder, einer in einem Schälchen untergebrachten Ausstoßladung, einem Leuchtkörper, der an einem Fallschirm befestigt ist, wobei die Leuchtgranate an ihrem hinteren Ende eine Treibpatrone, Teilladungskörper und Stabilisator-Flügel aufweist, wobei die Stabilisator-Flügel an ihrem vorderen Ende abgeschrägt sind und wobei die Kante im Bereich der Abschrägung dachkantenartig abgeschrägt ist, dadurch gekennzeichnet, daß die Treibpatrone (4) mit einem zweibasigen, gerollten Plattenpulver gefüllt ist, daß der Winkel zwischen der Abschrägung (22) der Stabilisator-Flügel (3) und der Achse der Leuchtgranate etwa 50° beträgt, daß die Außenkontur der Stabilisator-Flügel (3) im Bereich (23) unterhalb der Abschrägung (22) konvex gekrümmt ist, daß das die Ausstoßladung enthaltende Schälchen (13) Öffnungen (25) aufweist, die auf der Innenseite durch eine Folie, vorzugsweise eine Aluminiumfolie, abgedeckt sind, sodaß sich Sollbruchstellen ergeben, daß der Zünder (5) über einen Stahladapter (16) am vorderen Gehäuseteil (1) befestigt ist und daß ein Verzögerungselement (18) zwischen Ausstoßladung (11) und Leuchtkörper (7) angeordnet ist.

## Claims

1. Star shell with an igniter, an expelling charge housed in a small dish, an illuminant which is fixed to a parachute, the rear end of the star shell having a propellant cartridge, a partial charge body and stabiliser fins, the front end of the stabiliser fins being bevelled and the edge in the region of the bevelling being bevelled in a ridge-shaped manner, characterised in that the propellant cartridge (4) is filled with a dibasic, rolled compacted powder, that the angle between the bevelling (22) of the stabiliser fins (3) and the axis of the star shell is approximately 50°, that the outer contour of the stabilizer fins (3) in the region (23) underneath the bevelling (22) is convex, that the small dish (13) containing the expelling charge has openings (25) which are covered on the inside by a foil, preferentially an aluminium foil, so that predetermined points of break are produced, that the igniter (5) is fixed to the front casing portion (1) *via* a steel adapter (16) and that a time-delay element (18) is arranged between the expelling charge (11) and the illuminant (7).

## Revendications

1. Grenade éclairante comprenant un détonateur, une charge d'éjection logée dans une cuvette, un élément éclairant qui est fixé à un parachute, la grenade éclairante comportant à son extrémité arrière une cartouche propulsive, des éléments de charge fractionnaire et des ailettes de stabilisation, l'extrémité antérieure de ces ailettes de stabilisation étant inclinée et l'arête dans la région de l'inclinaison étant chanfreinée à la manière d'un toit, caractérisée en ce que la cartouche propulsive (4) est garnie d'une poudre à double base, comprimée en galette, en ce que l'angle de l'inclinaison (22) des ailettes de stabilisation (3) par rapport à l'axe de la grenade éclairante est d'environ 50°, en ce que le contour extérieur des ailettes de stabilisation (3) dans la zone (23) derrière l'inclinaison (22) présente un courbure convexe, en ce que la cuvette (13) contenant la charge d'éjection comporte des lumières (25) qui sont couvertes sur la face intérieure par une feuille, de préférence une feuille d'aluminium, de sorte qu'il existe des emplacements de rupture, en ce que le détonateur (5) est fixé à une pièce antérieure de boîtier (1) par un raccord d'adaptation en acier (16) et en ce qu'un élément retardateur (18) est monté entre la charge d'éjection (11) et l'élément éclairant (7).
